# EUROPÄISCHE PATENTSCHRIFT

(11) **EP 2 054 614 B1**
(45) Veröffentlichungstag und Bekanntmachung des Hinweises auf die Patenterteilung: **01.06.2011**
(21) Anmeldenummer: 07787148.1
(22) Anmeldetag: 06.07.2007
(51) Int. Cl.: F02M 57/02

(54) **KRAFTSTOFFINJEKTOR MIT KOLBENRÜCKHOLUNG EINES DRUCKÜBERSETZERKOLBENS**
FUEL INJECTOR WITH PISTON RESTORING OF A PRESSURE INTENSIFIER PISTON
INJECTEUR DE CARBURANT COMPRENANT UN RAPPEL DE PISTON D'UN PISTON MULTIPLICATEUR DE PRESSION

(30) Priorität: 18.08.2006 DE 102006038840
(43) Veröffentlichungstag der Anmeldung: 06.05.2009
(73) Patentinhaber: Robert Bosch GmbH, 70442 Stuttgart (DE)
(72) Erfinder: FRASCH, Juergen, 71088 Holzgerlingen (DE); WEHR, Stephan, 37308 Heiligenstadt (DE)
(86) Internationale Anmeldenummer: PCT/EP2007/056865
(87) Internationale Veröffentlichungsnummer: WO 2008/019910

(56) Entgegenhaltungen:
- EP-A1- 1 584 814
- WO-A-2004/088122
- DE-A1- 10 218 635
- US-A- 2 297 399
- US-A1- 2003 155 444

## Beschreibung

### Stand der Technik

Die Erfindung geht aus von einem Kraftstoffinjektor zum Einspritzen von Kraftstoff in einen Brennraum einer Verbrennungskraftmaschine gemäß dem Oberbegriff des Anspruchs 1, (WO-A-2004/088122).

Aus DE-A 103 35 340 ist ein Kraftstoffinjektor bekannt, der ein Steuerventil für einen Druckübersetzer enthält. Der Druckübersetzer weist einen Arbeitsraum auf, der durch einen Druckübersetzerkolben von einem Differenzdruckraum getrennt ist. Die Druckänderung im Differenzdruckraum des Druckübersetzers erfolgt über ein Servoventil, welchem ein dieses aktivierendes Schaltventil zugeordnet ist. Im Differenzdruckraum ist ein Federelement aufgenommen, welches einen unteren Abschnitt des Druckübersetzerkolbens umschließt, der in einem kleineren Durchmesser ausgebildet ist als der obere Abschnitt des Druckübersetzerkolbens. Das Federelement stützt sich mit einer Seite gegen den oberen Abschnitt des Druckübersetzerkolbens und mit der anderen Seite gegen das Injektorgehäuse ab. Durch das Federelement wird eine Rückstellbewegung des Druckübersetzerkolbens erreicht. Nachteil dieser Anordnung ist, dass eine Vormontage von Druckübersetzerkolben und Federelement nicht möglich ist. Zudem bietet diese Anordnung Bauraumnachteile, da der Außendurchmesser des Federelementes kleiner als der große Kolbendurchmesser gewählt werden muss.

### Offenbarung der Erfindung

Ein erfindungsgemäß ausgebildeter Kraftstoffinjektor zum Einspritzen von Kraftstoff in einen Brennraum einer Verbrennungskraftmaschine umfasst ein Einspritzventilglied zum Öffnen und Schließen mindestens einer Einspritzöffnung und einen Druckübersetzer, mit welchem unter Systemdruck stehender Kraftstoff auf Einspritzdruck komprimiert wird. Der Druckübersetzer wird über ein erstes Steuerventil und das Einspritzventilglied über ein zweites Steuerventil angesteuert, wobei der Druckübersetzer einen Druckübersetzerkolben umfasst, dem ein Federelement zugeordnet ist, welches sich mit einer Seite am Injektorgehäuse und mit der anderen Seite am Druckübersetzerkolben abstützt. Der Druckübersetzerkolben begrenzt einen Kompressionsraum, einen Differenzdruckraum und einen Steuerraum, wobei der Steuerraum an dem dem Kompressionsraum gegenüberliegenden Ende des Druckübersetzerkolbens angeordnet ist und das Federelement im Steuerraum aufgenommen ist und sich das Federelement einerseits am Injektorgehäuse und andererseits am Druckübersetzerkolben abstützt welches sich zu der Seite, an der es sich am Druckübersetzerkolben abstützt, konisch verjüngt.

Das Federelement ist vorzugsweise eine als Druckfeder ausgebildete Spiralfeder. Durch die konische Verjüngung auf der Seite, an der sich das Federelement gegen den Druckübersetzerkolben abstützt, wird vermieden, dass das Federelement am oberen Abschnitt des Druckübersetzerkolbens, welchen es umschließt, reibt und so zum Verschleiß des Druckübersetzerkolbens beziehungsweise des Federelementes beiträgt.

Um den Druckübersetzerkolben einstückig fertigen zu können, ist am Druckübersetzerkolben ein Federteller montiert, gegen den sich das Federelement abstützt. Der Federteller liegt vorzugsweise an einem Ringelement an, das in einer Nut am Druckübersetzerkolben aufgenommen ist. Vorzugsweise umfasst der Federteller einen zylindrischen Absatz, der das Ringelement umschließt. Durch den Federteller ist es möglich, zur Montage zunächst das Federelement über den oberen Abschnitt des Druckübersetzerkolbens zu schieben und anschließend den Federteller am oberen Abschnitt des Druckübersetzerkolbens zu montieren. Die Montage des Federtellers erfolgt vorzugsweise mit dem Ringelement, das in der Nut am Druckübersetzerkolben aufgenommen ist. Das Ringelement ist vorzugsweise ein Sprengring. Um den Sprengring auf dem oberen Abschnitt des Druckübersetzerkolbens anzubringen, ist an diesem vorzugsweise eine Fase ausgebildet, über welche der Sprengring aufgefädelt wird. Danach wird der Sprengring auf dem oberen Abschnitt des Druckübersetzerkolbens verschoben, bis dieser in der Nut einrastet. Anschließend wird der Federteller mit Hilfe des Federelementes gegen das Ringelement gedrückt, so dass sich der zylindrische Abschnitt um das Ringelement schiebt. Hierdurch wird ein stabiler Sitz des Federtellers erreicht.

In einer bevorzugten Ausführungsform stützt sich das Federelement mit dem dem Federteller gegenüberliegenden Ende auf einen Ring ab, welcher auf einer Schulter am Injektorgehäuse aufliegt. Der Ring weist einen Innendurchmesser auf, der größer ist als der Durchmesser des oberen Abschnittes und kleiner als der Durchmesser des mittleren Abschnittes des Druckübersetzerkolbens. Durch den Ring ist es möglich, den Druckübersetzerkolben und das Federelement mit vorgespanntem Federelement vorzumontieren. Hierzu wird zunächst der Ring über den oberen Abschnitt des Druckübersetzerkolbens aufgeschoben, bis dieser auf dem mittleren Abschnitt aufliegt. Anschließend wird das Federelement über den oberen Abschnitt des Druckübersetzerkolbens geschoben. In einem nächsten Schritt wird der Federteller auf den oberen Abschnitt des Druckübersetzerkolbens aufgesetzt. Das Federelement wird mitsamt dem Federteller vorgespannt und das Ringelement wird auf den oberen Abschnitt des Druckübersetzerkolbens aufgefädelt, bis dieses in der Nut einrastet. Auf diese Weise stützt sich das vorgespannte Federelement mit einer Seite gegen den Ring, der auf dem mittleren Abschnitt aufliegt, und mit der anderen Seite gegen den Federteller ab.

Der Druckübersetzerkolben ist vorzugsweise einstückig gefertigt und umfasst einen oberen Abschnitt, der in einem ersten Durchmesser gefertigt ist, einen mittleren Abschnitt, der in einem zweiten Durchmesser gefertigt ist und einen unteren Abschnitt, der in einem dritten Durchmesser gefertigt ist. Der zweite Durchmesser, in dem der mittlere Abschnitt gefertigt ist, ist dabei größer als der erste Durchmesser des oberen Abschnittes und der dritte Durchmesser des unteren Abschnittes. Im fertig montierten Kraftstoffinjektor ist der obere Abschnitt vom Steuerraum umschlossen, der mittlere Abschnitt begrenzt mit einer ersten Schulter den Steuerraum und mit einer zweiten Schulter, die der ersten Schulter gegenüberliegt den Differenzdruckraum und der untere Abschnitt begrenzt den Kompressionsraum.

Um den Kraftstoffinjektor betätigen zu können, ist der Steuerraum mit dem Kompressionsraum hydraulisch verbunden, wobei in der Verbindung ein Rückschlagventil aufgenommen ist, damit eine Rückströmung des Kraftstoffes aus dem Kompressionsraum in den Steuerraum verhindert wird. In einer bevorzugten Ausführungsform ist die hydraulische Verbindung des Steuerraumes zum Kompressionsraum als Bohrung im Druckübersetzerkolben ausgebildet.

Um eine Betätigung des Kraftstoffinjektors zu ermöglichen, kann der Differenzdruckraum über das erste Steuerventil mit einem Kraftstoffzulauf oder einem Kraftstoffrücklauf verbunden werden. Hierzu ist das erste Steuerventil als 3/2-Wege-Ventil ausgebildet.

### Kurze Beschreibung der Zeichnungen

Ausführungsbeispiele der Erfindung sind in den Zeichnungen dargestellt und in der nachfolgenden Beschreibung näher erläutert.

Es zeigen
- Figur 1: ein hydraulisches Schaubild eines erfindungsgemäß ausgebildeten Kraftstoffin- jektors,
- Figur 2: eine Schnittdarstellung eines erfindungsgemäß ausgebildeten Kraftstoffinjektors,
- Figur 3: eine vergrößerte Darstellung des Druckübersetzerkolbens gemäß Figur 2.

Ausführungsformen der Erfindung

Figur 1 zeigt ein hydraulisches Schaubild eines erfindungsgemäß ausgebildeten Kraftstoffinjektors.

Aus einem Kraftstoffvorratsbehälter 1 wird Kraftstoff über eine Pumpe 2 in einen Hochdruckspeicher 3 gefördert. Aus dem Hochdruckspeicher 3 wird der Kraftstoff über eine Kraftstoffzuleitung 4 einem Kraftstoffinjektor 5 zugeführt. Hierzu mündet die Kraftstoffzuleitung 4 in einen Steuerraum 6 eines Druckübersetzers 7. Der Steuerraum 6 umschließt einen oberen Abschnitt 8 eines Druckübersetzerkolbens 9. Begrenzt wird der Steuerraum 6 einerseits durch das Injektorgehäuse 10 und andererseits durch eine erste Schulter 11 eines mittleren Abschnitts 12 des Druckübersetzerkolbens 9.

Weiterhin ist im Steuerraum 6 erfindungsgemäß ein Federelement 13 aufgenommen, welches den oberen Abschnitt 8 des Druckübersetzerkolbens 9 umschließt. Das Federelement 13 stützt sich mit einer Seite gegen einen Federteller 14 im oberen Abschnitt 8 des Druckübersetzerkolbens 9 und mit der anderen Seite gegen einen Ring 15 ab. Der Ring 15 wird hierbei vom Injektorgehäuse 10 gehalten. Das Federelement 13 ist vorzugsweise eine als Druckfeder ausgebildete Spiralfeder.

Über eine Zuleitung 16 ist der Steuerraum 6 mit einem ersten Steuerventil 17 verbunden. Das erste Steuerventil 17 ist ein 3/2-Wege-Ventil. Betätigt wird das erste Steuerventil 17 über einen elektrisch ansteuerbaren Aktor. Dies kann zum Beispiel ein Elektromagnet oder ein Piezoaktor sein. Auch ist jede weitere, dem Fachmann bekannte, schnell schaltende Betätigungseinheit als Aktor einsetzbar.

In einer ersten Schaltstellung des ersten Steuerventils 17 ist der Steuerraum 6 über die Zuleitung 16 und einen Kanal 18 mit einem Differenzdruckraum 19 verbunden. Der Differenzdruckraum 19 wird von einer zweiten Schulter 20 des mittleren Abschnitts 12 des Druckübersetzerkolbens 9 begrenzt. Hierbei liegt die zweite Schulter 20 der ersten Schulter 11 gegenüber. Weiterhin umschließt der Differenzdruckraum 19 einen unteren Abschnitt 21 des Druckübersetzerkolbens 9.

In einer zweiten Schaltstellung des ersten Steuerventils 17 ist der Differenzdruckraum 19 über den Kanal 18 mit einem Kraftstoffrücklauf 22 verbunden. Der Kraftstoffrücklauf 22 mündet vorzugsweise in den Kraftstoffvorratsbehälter 1.

Durch den unteren Abschnitt 21 des Druckübersetzerkolbens 9 wird ein Kompressionsraum 23 begrenzt. Über einen Kanal 24, welcher zum Beispiel als Bohrung im Druckübersetzerkolben 9 ausgebildet ist, wird der Kompressionsraum 23 mit Kraftstoff befüllt. Um zu vermeiden, dass Kraftstoff aus dem Kompressionsraum 23 über den Kanal 24 zurück in den Steuerraum 6 strömt, ist im Kanal 24 ein Rückschlagventil 25 aufgenommen.

Aus dem Kompressionsraum 23 wird unter Einspritzdruck stehender Kraftstoff über eine Hochdruckleitung 26 in einen Düsenraum 27 und einen zweiten Steuerraum 28 gefördert. Aus dem zweiten Steuerraum 28 gelangt der Kraftstoff über eine Ablaufleitung 29, in der eine Ablaufdrossel 30 aufgenommen ist, zu einem zweiten Steuerventil 31. Das zweite Steuerventil 31 ist ein 2/2-Wege-Ventil, mit welchem eine Verbindung von der Ablaufleitung 29 in einen Kraftstoffrücklauf 32 freigegeben oder verschlossen werden kann. Der zweite Kraftstoffrücklauf 32 ist zum Beispiel mit dem Kraftstoffrücklauf 22 oder direkt mit dem Kraftstoffvorratsbehälter 1 verbunden. Das zweite Steuerventil 31 wird im Allgemeinen mit einem elektrisch betätigten Aktor angesteuert. Der Aktor kann zum Beispiel ein Magnetventil oder ein Piezoaktor sein. Auch ist, wie beim ersten Steuerventil 17, jede weitere, dem Fachmann bekannte schnell schaltende Betätigungseinheit einsetzbar.

In den zweiten Steuerraum 28 mündet ein Einspritzventilglied 33. Mit dem Einspritzventilglied 33 ist mindestens eine Einspritzöffnung 34 verschließbar oder freigebbar. Bei freigegebener Einspritzöffnung 34 strömt Kraftstoff aus dem Düsenraum 27 über die Einspritzöffnung 34 in einen Brennraum 35 einer Verbrennungskraftmaschine.

Um den Einspritzvorgang zu starten, wird zunächst das erste Steuerventil 17 so geschaltet, das die Verbindung vom Differenzdruckraum 19 über den Kanal 18 in den Kraftstoffrücklauf 22 freigegeben ist. Hierdurch nimmt der Druck im Differenzdruckraum 19 ab. Im Steuerraum 6 herrscht weiterhin Systemdruck. Aus diesem Grund ist die Druckkraft, die auf die erste Schulter 11 am mittleren Abschnitt 12 wirkt, größer als die Kraft, die auf die zweite Schulter 20 und den unteren Abschnitt 21 des Druckübersetzerkolbens 9 wirkt. Der Druckübersetzerkolben 9 wird in den Kompressionsraum 23 hineinverschoben. Hierdurch wird der im Kompressionsraum 23 enthaltene Kraftstoff auf Einspritzdruck komprimiert. Der komprimierte Kraftstoff strömt über die Hochdruckleitung 26 in den Düsenraum 27 und den zweiten Steuerraum 28. Damit sich das Einspritzventilglied 27 aus seinem Sitz heben kann und so die mindestens eine Einspritzöffnung 34 freigibt, wird das zweite Steuerventil 31 so geschaltet, das die Verbindung von der Ablaufleitung 29 in den Kraftstoffrücklauf 22 freigegeben ist. Hierdurch strömt der Kraftstoff aus dem zweiten Steuerraum 28. Der Druck im zweiten Steuerraum 28 nimmt ab und der unter Einspritzdruck stehende Kraftstoff wirkt so auf das Einspritzventilglied 33, dass dieses aus seinem Sitz gehoben wird. Kraftstoff wird in den Brennraum 35 der Verbrennungskraftmaschine eingespritzt.

Zum Beenden des Einspritzvorganges wird zunächst das zweite Steuerventil 31 so geschaltet, dass die Verbindung von der Ablaufleitung 29 in den Kraftstoffrücklauf 32 verschlossen wird. Hierdurch steigt der Druck im zweiten Steuerraum 28 auf Einspritzdruck an. Das Einspritzventilglied wird in seinen Sitz gestellt und verschließt so die mindestens eine Einspritzöffnung 34. Unterstützt wird die Bewegung des Einspritzventilgliedes 33 durch ein Federelement 36. Das zweite Federelement 36 ist vorzugsweise eine als Druckfeder ausgebildete Spiralfeder, welche einerseits auf eine Schulter am Einspritzventilglied 33 und andererseits am Injektorgehäuse 10 abgestützt ist. Das zweite Federelement 36 ist dabei so ausgebildet, dass die Bewegung des Einspritzventilgliedes 33 in seinen Sitz hierdurch unterstützt wird. Als nächstes wird das erste Steuerventil 17 so geschaltet, das die Verbindung vom Steuerraum 6 über die Zuleitung 16 und den Kanal 18 in den Differenzdruckraum 19 freigegeben ist. Hierdurch strömt unter Systemdruck stehender Kraftstoff aus dem Steuerraum 6 in den Differenzdruckraum 19. Im Differenzdruckraum 19 baut sich Systemdruck auf. Unterstützt vom Federelement 13 wird der Druckübersetzerkolben 9 in seine Ausgangsposition bewegt. Das heißt, dass der Übersetzerkolben 9 in den ersten Steuerraum 6 bewegt wird. Gleichzeitig vergrößert sich hierdurch das Volumen des Kompressionsraums 23. Der Druck im Kompressionsraum 23 nimmt ab. Sobald der Druck im Kompressionsraum 23 unter den Systemdruck gefallen ist, öffnet das Rückschlagventil 25 und Kraftstoff strömt über den Kanal 24 im Druckübersetzerkolben 9 aus dem Steuerraum 6 in den Kompressionsraum 23. Sobald der Druckübersetzerkolben 9 seine Ausgangsposition erreicht hat, das heißt, dass die Position des Druckübersetzerkolbens 9 so ist, dass das Volumen im Kompressionsraum 23 maximal geworden ist, kann der nächste Einspritzvorgang starten.

In Figur 2 ist ein erfindungsgemäß ausgebildeter Kraftstoffinjektor detaillierter dargestellt.

Der Darstellung gemäß Figur 2 ist zu entnehmen, dass das erste Steuerventil 17 als Magnetventil ausgeführt ist. Hierzu umfasst das erste Steuerventil 17 eine Spule 40, die in einem Magnetkern 41 aufgenommen ist. Zur Ansteuerung des ersten Steuerventils 17 ist die Spule 40 über Anschlussstifte 42 mit einer Steuervorrichtung, die hier nicht dargestellt ist, verbindbar. Das erste Steuerventil 17 umfasst weiterhin einen Anker 43, welcher mit einem Ventilschieber 44 verbunden ist. Durch den Ventilschieber 44 lässt sich das erste Steuerventil 17 so schalten, dass entweder die Zuleitung 16 aus dem Steuerraum 6 mit den Kanal 18 in den Differenzdruckraum 19 verbunden ist, oder dass diese Verbindung geschlossen wird und dafür eine Verbindung des Kanals 18 aus dem Differenzdruckraum 19 mit dem Kraftstoffrücklauf 22 freigegeben ist.

Auch das zweite Steuerventil 31 ist in der Figur 2 dargestellten Ausführungsform als Magnetventil ausgebildet. Hierzu umfasst das zweite Steuerventil 31 eine zweite Spule 45, die in einem zweiten Magnetkern 46 aufgenommen ist. Weiterhin umfasst das zweite Steuerventil 31 einen zweiten Anker 47, der mit einem Ventilglied 48 verbunden ist. Mit dem zweiten Ventilglied 48 kann eine Verbindung von der Ablaufleitung 29 in den Kraftstoffrücklauf 32 verschlossen oder freigegeben werden.

Figur 3 zeigt eine vergrößerte Darstellung des Druckübersetzers 7 des in Figur 2 dargestellten Kraftstoffinjektors.

Der Darstellung in Figur 3 ist zu entnehmen, dass sich das Federelement 13 mit einer Seite gegen den Ring 15 und mit der anderen Seite gegen den Federteller 14 abstützt. Der Ring 15 liegt auf einer Schulter 50 auf, die an einem mittleren Gehäuseabschnitt 51 ausgebildet ist. Hierdurch wird die Federkraft des Federelementes 13 an das Injektorgehäuse 10 übertragen. Der mittlere Gehäuseabschnitt 51 ist mit einem oberen Gehäuseabschnitt 52, mit einer Spannmutter 53 verbunden.

Erfindungsgemäß umfasst das Federelement 13 einen konischen Abschnitt 54. Hierdurch wird vermieden, dass das Federelement 13 am oberen Abschnitt 8 des Druckübersetzerkolbens 9 schleift. Damit das Federelement 13 als Rückstellfeder für den Druckübersetzerkolben 9 wirken kann, ist dieses vorzugsweise eine als Druckfeder ausgebildete Spiralfeder, die mit einer Seite auf das Injektorgehäuse 10 und auf der anderen Seite auf den Druckübersetzerkolben 9 wirkt. Hierzu ist das Federelement 13 einerseits über den Ring 15 und die Schulter 50 gegen das Injektorgehäuse 10 gestellt und andererseits über den Federteller 14 gegen den oberen Abschnitts 8 des Druckübersetzerkolbens 9. Damit der Federteller 14 am oberen Abschnitt 8 des Druckübersetzerkolbens 9 hält, wird dieser durch die Federkraft des Federelementes 13 gegen ein Ringelement 55 gedrückt. Ein Verschieben des Ringelementes 55 auf dem oberen Abschnitt 8 des Druckübersetzerkolbens 9 wird dadurch vermieden, dass dieses in einer Nut 56 am oberen Abschnitt 8 des Druckübersetzerkolbens 9 aufgenommen ist. Das Ringelement 55 ist vorzugsweise ein Sprengring.

Ein Vorteil der Montage des Federelementes 18 mit dem Ring 15 und dem Federteller 14 ist, dass der Druckübersetzerkolben 9 mitsamt dem Federelement 13 vormontiert werden kann. Hierdurch wird auch die spätere Montage im Kraftstoffinjektor 5 erleichtert. Zur Montage wird zunächst der Ring 15 über den oberen Abschnitt 8 des Druckübersetzerkolbens 9 aufgefädelt. Hierzu ist der Innendruchmesser des Ringes 15 so gewählt, dass dieser größer ist als der Durchmesser d₁ des oberen Abschnittes 8 des Druckübersetzerkolbens 9 und kleiner als der zweite Durchmessers d₂ des mittleren Abschnitts 12 des Druckübersetzerkolbens 9. Dadurch, dass der zweite Durchmesser d₂ des mittleren Abschnittes 12 größer ist als der erste Durchmesser d₁ des oberen Abschnittes 8 des Druckübersetzerkolbens 9, bildet sich am Übergang vom oberen Abschnitt 8 zum mittleren Abschnitt 12 die erste Schulter 11 aus. Da der Innendurchmesser des Ringes 15 kleiner ist als der zweite Durchmesser d₂ des mittleren Abschnittes 12 des Druckübersetzerkolbens 9, liegt der Ring 15 bei der Montage auf der Schulter 11 auf. Als nächstes wird das Federelement 13 über den oberen Abschnitt 8 des Druckübersetzerkolbens 9 geschoben, bis dieses auf dem Ring 15 auf liegt. Der konische Bereich 54 des Federelementes 13 ist so gestaltet, dass die letzte Wicklung des Federelementes 13 einen Innendurchmesser aufweist, der den ersten Durchmesser d₁ des oberen Abschnittes 8 des Druckübersetzerkolbens 9 entspricht. Hierdurch wird gleichzeitig das Federelement 13 auf dem oberen Abschnitt 8 zentriert. Als nächster Montageschritt wird der Federteller 14 auf den oberen Abschnitt 8 des Druckübersetzerkolbens 9 aufgeschoben. Abschließend wird das Ringelement 55 montiert. Zur leichteren Montage des Ringelementes 55 ist am oberen Abschnitt 8 des Druckübersetzerkolbens 9 eine Fase 57 ausgebildet. Das Federelement 55 ist vorzugsweise so ausgeführt, dass sich dieses aufbreiten lässt. Hierdurch kann das Ringelement 55 über die Fase 57 auf den oberen Abschnitt 8 des Druckübersetzerkolbens 9 aufgeschoben werden. Entlang der Fase 57 weitet sich das Ringelement 55 auf. Sobald das Ringelement 55 die Nut 56 erreicht hat, schnappt es in diese ein. Hierdurch wird das Ringelement 55 fest mit dem oberen Abschnitt 8 des Druckübersetzerkolbens 9 verbunden. Daran anschließend wird der Federteller 14 durch die Federkraft des Federelementes 13 gegen das Ringelement 55 gepresst. Damit der Federteller 14 bei einer ungleichmäßigen Belastung durch das Federelement 13 nicht verkantet, ist an diesem vorzugsweise ein zylinderförmiger Absatz 58 ausgebildet, der das Ringelement 55 umschließt. Hierdurch wird ein fester Sitz des Federtellers 14 erreicht.

Der so vormontierte Druckübersetzerkolben 9 mit dem Federelement 13 wird anschließend in das mittlere Gehäuseteil 51 eingesetzt. Damit der Ring 15 auf der Schulter 50 am mittleren Gehäuseteil 51 aufliegt, ist der Außendurchmesser des Ringes 15 größer als der zweite Durchmesser d₂ des mittleren Abschnittes des Druckübersetzerkolbens 9. Wenn der Druckübersetzerkolben 9 weiter in das mittlere Gehäuseteil 51 eingeschoben wird, nachdem der Ring 15 auf der Schulter 50 aufliegt, wird das Federelement 13 vorgespannt. Diese Vorspannung dient dazu, im Betrieb den Druckübersetzerkolben 9 in den Steuerraum 6 hinein zurückzubewegen. Die Bewegung des Druckübersetzerkolbens 9 wird dadurch beendet, dass dieser an einer im oberen Gehäuseabschnitt 52 ausgebildeten Stirnfläche 59, die den Steuerraum 6 begrenzt, anschlägt. Damit auch dann, wenn der Druckübersetzerkolben 9 an der Stirnfläche 59 angeschlagen hat, Kraftstoff aus dem Steuerraum 6 in den Kompressionsraum 23 strömen kann, ist im oberen Abschnitt 8 des Druckübersetzerkolbens 9 eine Querbohrung 60 vorgesehen, welche in den Kanal 24 mündet. Über die Querbohrung 60 gelangt ständig unter Systemdruck stehender Kraftstoff in den Kanal 24.

Weiterhin ist im Kanal 24 ein Drosselelement 61 ausgebildet. Durch das Drosselelement 61 wird der Kraftstoffstrom in Kanal 24 gedämpft, so dass ein Pulsieren des Rückschlagventils 25 und damit Verschleiß im Bereich des Rückschlagventils 25 vermieden wird.

Um im Kompressionsraum 23 einen Einspritzdruck erzeugen zu können, der höher ist als der Systemdruck, mit dem der Kraftstoff dem Kraftstoffinjektor 5 zugeführt wird, ist der untere Abschnitt 21 des Druckübersetzerkolbens 9 in einem dritten Durchmesser d₃ ausgeführt, der kleiner ist als der zweite Durchmesser d₂. Der Einspritzdruck, auf den der Kraftstoff in der Kompressionskammer 23 komprimiert wird, ist dabei abhängig vom Verhältnis des zweiten Durchmessers d₂ des mittleren Abschnittes 12 zum dritten Durchmesser d₃ des unteren Abschnittes 21 des Druckübersetzerkolbens 9.

## Patentansprüche

1. Kraftstoffinjektor zum Einspritzen von Kraftstoff in einen Brennraum (35) einer Verbrennungskraftmaschine, welcher ein Einspritzventilglied (33) zum Öffnen und Schließen mindestens einer Einspritzöffnung (34) und einen Druckübersetzer (7) umfasst, mit welchem unter Systemdruck stehender Kraftstoff auf Einspritzdruck komprimiert wird, wobei der Druckübersetzer (7) über ein erstes Steuerventil (17) und das Einspritzventilglied (33) über ein zweites Steuerventil (31) angesteuert werden, wobei der Druckübersetzer (7) einen Druckübersetzerkolben (9) umfasst und der Druckübersetzerkolben (9) einen Kompressionsraum (23), einen Differenzdruckraum (19) und einen Steuerraum (6) begrenzt, wobei der Steuerraum (6) an dem dem Kompressionsraum (23) gegenüberliegenden Ende des Druckübersetzerkolbens (9) angeordnet ist und dem Druckübersetzerkolben (9) ein Federelement (13) zugeordnet ist, welches im Steuerraum (6) aufgenommen ist und sich mit einer Seite am Injektorgehäuse (10) und andererseits am Druckübersetzerkolben (9) abstützt, **dadurch gekennzeichnet, dass** sich das Federelement (13) zu der Seite, an der es sich am Druckübersetzerkolben (9) abstützt, konisch verjüngt.

2. Kraftstoffinjektor nach Anspruch 1, **dadurch gekennzeichnet, dass** am Druckübersetzerkolben (9) ein Federteller (14) montiert ist, gegen den sich das Federelement (13) abstützt

3. Kraftstoffinjektor nach Anspruch 2, **dadurch gekennzeichnet, dass** der Federteller (14) an einem Ringelement (55) anliegt, das in einer Nut (56) am Druckübersetzerkolben (9) aufgenommen ist.

4. Kraftstoffinjektor nach Anspruch 3, **dadurch gekennzeichnet, dass** der Federteller (14) einen zylinderförmigen Absatz (58) umfasst, der das Ringelement (55) umschließt.

5. Kraftstoffinjektor nach einem der Ansprüche 1 bis 4, **dadurch gekennzeichnet, dass** der Druckübersetzerkolben (9) einen oberen Abschnitt (8), der in einem ersten Durchmesser (d₁) gefertigt ist und der vom Steuerraum (6) umschlossen ist, einen mittleren Abschnitt (12), der in einem zweiten Durchmesser (d₂) gefertigt ist, der größer ist als der erste Durchmesser (d₁), wobei der mittlere Abschnitt (12) mit einer ersten Schulter (11) den Steuerraum (6) und mit einer zweiten Schulter (20), die der ersten Schulter (11) gegenüberliegt, den Differenzdruckraum (19) begrenzt, und einen unteren Abschnitt (21), der in einem dritten Durchmesser (d₃) gefertigt ist, der kleiner ist als der zweite Durchmesser (d₂) und den Kompressionsraum (23) begrenzt, umfasst.

6. Kraftstoffinjektor nach einem der Ansprüche 1 bis 5, **dadurch gekennzeichnet, dass** sich das Federelement (13) auf einem Ring (15) abstützt, welcher auf einer Schulter (50) am Injektorgehäuse (10, 51) aufliegt, wobei der Ring (15) einen Innendurchmesser aufweist, der größer ist als der Durchmesser (d₁) des oberen Abschnittes (8) und kleiner als der Durchmesser (d₂) des mittleren Abschnittes (12) des Druckübersetzerkolbens (9) ist.

7. Kraftstoffinjektor nach einem der Ansprüche 1 bis 6, **dadurch gekennzeichnet, dass** im Druckübersetzerkolben (9) ein Kanal (24) ausgebildet ist, welcher den Steuerraum (6) mit dem Kompressionsraum (23) hydraulisch verbindet, wobei im Kanal (24) ein Rückschlagventil (25) aufgenommen ist, um eine Rückströmung des Kraftstoffes aus dem Kompressionsraum (23) in den Steuerraum (6) zu verhindern.

8. Kraftstoffinjektor nach einem der Ansprüche 1 bis 7, **dadurch gekennzeichnet, dass** der Differenzdruckraum (19) über das erste Steuerventil (17) mit einem Kraftstoffzulauf (4) oder einem Kraftstoffrücklauf (22) verbunden werden kann.

9. Kraftstoffinjektor nach Anspruch 8, **dadurch gekennzeichnet, dass** das erste Steuerventil (17) ein 3/2-Wege-Ventil ist.

## Claims

1. Fuel injector for injecting fuel into a combustion chamber (35) of an internal combustion engine, which fuel injector comprises an injection valve member (33) for opening and closing at least one injection opening (34), and a pressure booster (7) by means of which fuel at system pressure is compressed to injection pressure, the pressure booster (7) being actuated by means of a first control valve (17) and the injection valve member (33) being actuated by means of a second control valve (31), the pressure booster (7) comprising a pressure booster piston (9) and the pressure booster piston (9) delimiting a compression chamber (23), a differential pressure chamber (19) and a control chamber (6), the control chamber (6) being arranged at that end of the pressure booster piston (9) which is situated opposite the compression chamber (23), and the pressure booster piston (9) being assigned a spring element (13) which is held in the control chamber (6) and which is supported with one side against the injector housing (10) and at the other side against the pressure booster piston (9), **characterized in that** the spring element (13) tapers conically towards the side at which it is supported against the pressure booster piston (9).

2. Fuel injector according to Claim 1, **characterized in that** a plate spring (14) is mounted on the pressure booster piston (9), against which plate spring (14) the spring element (13) is supported.

3. Fuel injector according to Claim 2, **characterized in that** the plate spring (14) bears against an annular element (55) which is held in a groove (56) on the pressure booster piston (9).

4. Fuel injector according to Claim 3, **characterized in that** the spring plate (14) comprises a cylindrical step (58) which surrounds the annular element (55).

5. Fuel injector according to one of Claims 1 to 4, **characterized in that** the pressure booster piston (9) comprises an upper section (8), which is formed with a first diameter (d₁) and which is surrounded by the control chamber (6), a middle section (12) which is formed with a second diameter (d₂) larger than the first diameter (d₁), the middle section (12) delimiting the control chamber (6) by means of a first shoulder (11) and delimiting the differential pressure chamber (19) by means of a second shoulder (20) which is situated opposite the first shoulder (11), and a lower section (21) which is formed with a third diameter (d₃) smaller than the second diameter (d₂) and which delimits the compression chamber (23).

6. Fuel injector according to one of Claims 1 to 5, **characterized in that** the spring element (13) is supported on a ring (15) which rests on a shoulder (50) on the injector housing (10, 51), the ring (15) having an inner diameter larger than the diameter (d₁) of the upper section (8) and smaller than the diameter (d₂) of the middle section (12) of the pressure booster piston (9).

7. Fuel injector according to one of Claims 1 to 6, **characterized in that** a duct (24) is formed in the pressure booster piston (9), which duct (24) hydraulically connects the control chamber (6) to the compression chamber (23), a check valve (25) being accommodated in the duct (24) in order to prevent a return flow of the fuel from the compression chamber (23) into the control chamber (6).

8. Fuel injector according to one of Claims 1 to 7, **characterized in that** the differential pressure chamber (19) can be connected by means of the first control valve (17) to a fuel supply line (4) or a fuel return line (22).

9. Fuel injector according to Claim 8, **characterized in that** the first control valve (17) is a 3/2 directional valve.

## Revendications

1. Injecteur de carburant pour l'injection de carburant dans une chambre de combustion (35) d'un moteur à combustion interne, qui comprend un organe de soupape d'injection (33) pour ouvrir et fermer au moins une ouverture d'injection (34) et un multiplicateur de pression (7) avec lequel du carburant à la pression du système est comprimé à la pression d'injection, le multiplicateur de pression (7) étant commandé par le biais d'une première soupape de commande (17) et l'organe de soupape d'injection (33) étant commandé par le biais d'une deuxième soupape de commande (31), le multiplicateur de pression (7) comprenant un piston de multiplicateur de pression (9) et le piston de multiplicateur de pression (9) limitant un espace de compression (23), un espace de pression différentielle (19) et un espace de commande (6), l'espace de commande (6) étant disposé à l'extrémité du piston de multiplicateur de pression (9) opposée à l'espace de compression (23) et un élément de ressort (13) étant associé au piston de multiplicateur de pression (9), lequel est reçu dans l'espace de commande (6) et s'appuie d'un côté contre le boîtier d'injecteur (10) et de l'autre côté contre le piston de multiplicateur de pression (9), **caractérisé en ce que** l'élément de ressort (13) se rétrécit coniquement vers le côté contre lequel il s'appuie contre le piston de multiplicateur de pression (9).

2. Injecteur de carburant selon la revendication 1, **caractérisé en ce qu'**une coupelle de ressort (14) est montée sur le piston de multiplicateur de pression (9), contre laquelle s'appuie l'élément de ressort (13).

3. Injecteur de carburant selon la revendication 2, **caractérisé en ce que** la coupelle de ressort (14) s'applique contre un élément annulaire (55) qui est reçu dans une rainure (56) sur le piston de multiplicateur de pression (9).

4. Injecteur de carburant selon la revendication 3, **caractérisé en ce que** la coupelle de ressort (14) comprend un épaulement de forme cylindrique (58), qui entoure l'élément annulaire (55).

5. Injecteur de carburant selon l'une quelconque des revendications 1 à 4, **caractérisé en ce que** le piston de multiplicateur de pression (9) présente une portion supérieure (8) qui est fabriquée avec un premier diamètre (d₁) et qui est entourée par l'espace de commande (6), une portion centrale (12), qui est fabriquée avec un deuxième diamètre (d₂), qui est supérieur au premier diamètre (d₁), la portion centrale (12) limitant avec un premier épaulement (11), l'espace de commande (6) et avec un deuxième épaulement (20) qui est opposé au premier épaulement (11), l'espace de pression différentielle (19), et une portion inférieure (21) qui est fabriquée avec un troisième diamètre (d₃) qui est inférieur au deuxième diamètre (d₂) et qui limite l'espace de compression (23).

6. Injecteur de carburant selon l'une quelconque des revendications 1 à 5, **caractérisé en ce que** l'élément de ressort (13) s'appuie sur une bague (15) qui repose sur un épaulement (50) sur le boîtier d'injecteur (10, 51), la bague (15) présentant un diamètre intérieur qui est supérieur au diamètre (d₁) de la portion supérieure (8) et inférieur au diamètre (d₂) de la portion centrale (12) du piston de multiplicateur de pression (9).

7. Injecteur de carburant selon l'une quelconque des revendications 1 à 6, **caractérisé en ce qu'**un conduit (24) est réalisé dans le piston de multiplicateur de pression (9), lequel relie hydrauliquement l'espace de commande (6) à l'espace de compression (23), un clapet anti-retour (25) étant reçu dans le conduit (24), afin d'empêcher un reflux du carburant hors de l'espace de compression (23) dans l'espace de commande (6).

8. Injecteur de carburant selon l'une quelconque des revendications 1 à 7, **caractérisé en ce que** l'espace de pression différentielle (19) peut être relié par le biais de la première soupape de commande (17) à une amenée de carburant (4) ou à un retour de carburant (22).

9. Injecteur de carburant selon la revendication 8, **caractérisé en ce que** la première soupape de commande (17) est une soupape à 3/2 voies.
